# EUROPÄISCHE PATENTSCHRIFT

(11) **EP 1 032 283 B1**
(45) Veröffentlichungstag und Bekanntmachung des Hinweises auf die Patenterteilung: **02.10.2002**
(21) Anmeldenummer: 98961155.3
(22) Anmeldetag: 10.11.1998
(51) Int. Cl.: A24D 3/10, A24D 3/04

(54) **BIOLOGISCH ABBAUBARER FILTER FÜR CIGARETTEN**
BIODEGRADABLE CIGARETTE FILTER
FILTRE BIODEGRADABLE POUR CIGARETTES

(30) Priorität: 21.11.1997 DE 19753193
(43) Veröffentlichungstag der Anmeldung: 06.09.2000
(73) Patentinhaber: Reemtsma Cigarettenfabriken GmbH, 22605 Hamburg (DE)
(72) Erfinder: HENNING, Paul, Georg, D-25451 Quickborn (DE)
(74) Vertreter: UEXKÜLL & STOLBERG
(86) Internationale Anmeldenummer: EP9807120
(87) Internationale Veröffentlichungsnummer: WO99026497

(56) Entgegenhaltungen:
- EP-A- 0 255 114
- EP-A- 0 745 336
- US-A- 4 375 447

## Beschreibung

Die Erfindung betrifft einen biologisch abbaubaren Filter gemäß Oberbegriff des Patentanspruchs 1.

Derartige Filtercigaretten sind in der Vergangenheit mehrfach beschrieben worden. Ein Nachteil aller bisher beschriebenen Filtercigaretten mit biologisch abbaubarem Filter besteht jedoch im deutlichen Einfluß auf den Rauchgeschmack, der durch die unterschiedlichen beschriebenen Materialien ausgeübt wird und der stets dazu geführt hat, daß eine Cigarette, die mit einem anderen Material als dem üblichen Cellulose-Acetat hergestellt wurde von den Rauchern abgelehnt wurde. Ein weiterer Nachteil besonders von aus biologisch abbaubarer Cellulose hergestellten Filtern war außerdem das deutlich sichtbar andere Erscheinungsbild des Filter-Endes. Dies hat in der Vergangenheit dazu geführt, daß biologisch abbaubare Filter sich auf Acetatfilter-Märkten nicht als Monofilter durchsetzen konnten.

Die **EP-A-0 745 336** offenbart eine Filtercigarette mit einem biologisch abbaubaren Filter, dessen Material nach dem Air-Laid Verfahren hergestellt werden kann. Dabei wird der Filter aus Cellulose-Estern, z.B. Cellulose-Acetat hergestellt und das Material wird gekrimpt.

Die **EP-A-0 255 114** offenbart eine Filtercigarette, deren zweiteiliger Filter aus Cellulose-Acetat besteht. Bei diesem Doppelfilter hat das tabakstrangseitige Filterteil eine hohe Retentionsleistung von 60-80% dadurch, daß die Filamente des Materials möglich fein sind und dicht aneinander liegen. Das Dokument enthält keine Aussage darüber, wie das Material hergestellt wird.

Der Erfindung liegt deshalb die Aufgabe zugrunde, eine Filtercigarette der angegebenen Art zu schaffen, die unter Beibehaltung der Vorteile der bekannten Filtercigarette einen "acetat-typischen" Geschmackseindruck und ein "acetat-typisches" optisches Erscheinungsbild liefert.

Diese Aufgabe wird erfindungsgemäß durch die im kennzeichnenden Teil des Anspruchs 1 angegebenen Merkmale gelöst.

Zweckmäßige Ausführungsformen werden durch die Merkmale der Unteransprüche definiert.

Die mit der Erfindung erzielten Vorteile beruhen auf der Auswahl eines speziellen Cellulosematerials und der Auslegung einer darauf abgestimmten Filtercigarettenkonstruktion unter Anpassung der wesentlichen Parameter, nämlich der Retentionsleistung des Filters, des Strangausbeute-Verhältnisses Nikotin/Kondensat des Tabakstrangs, der Stopfdichte der Tabakmischung des Tabakstrangs, der Luftdurchlässigkeit des Cigarettenpapiers und schließlich des Filterventilationsgrads, in Richtung einer Gesamtkonstruktion, die einerseits den Geschmackseindruck und andererseits die optische Anmutung optimiert. Dabei beträgt die Nikotin-Ausbeute der Filtercigarette bis zu maximal 1 mg und die Kondensat-Ausbeute von 6 mg bis 12 mg.

Der angestrebte Ventilationsgrad von 15 bis 50 % läßt sich durch die entsprechende Ausgestaltung der Ventilationszone im Belagpapier und der Umhüllung einstellen.

Nach einer bevorzugten Ausführungsform wird die Ventilationszone des Filters durch eine oder zwei Lochreihe(n) gebildet, die mindestens 10 mm vom mundseitigen Ende entfernt ist; die Löcher können entweder durch Laser-Bestrahlung oder mechanisch an der fertigen Cigarette hergestellt werden und sollten möglichst klein und wenig sichtbar sein, wobei gute Ergebnisse mit 15 bis 25 Löchern in zwei Ventilationsreihen erreicht werden.

Überraschenderweise hat sich gezeigt, daß der acetat-typische Geschmackseindruck und die acetat-typische optische Anmutung nur erreicht werden kann, wenn der Filter aus nach dem sogenannten "Air-Laid"-Verfahren zu einem Wirrfaservlies verarbeiteten Cellulose-Material hergestellt wird und dieses ungekrimpt zum fertigen Filter weiterverarbeitet wird. Dabei kann je nach gewünschtem Filterzugwiderstand und damit Retentionsgrad eine geeignete Kombination von Flächengewicht, Dicke und Breite des Air-Laid-Vlieses eingesetzt werden.

Beim Air-Laid-Verfahren, wie es beispielsweise in der US-PS 4,375,447 beschrieben ist, werden die aufbereiteten Cellulosefasern nicht wie im klassischen Papierherstellungsverfahren in Wasser suspendiert und zur Blattbildung auf ein durchlässiges Sieb gegeben, auf dem sich dann die Cellulosefasern, bedingt durch deren Mahlung und Fibrillierung, untereinander mechanisch vernetzen, sondern maximal vereinzelt in einen Luftstrom gegeben, der sie auf ein durchlässiges Endlossieb transportiert und auf diesem ungeordnet ablegt. Hierdurch erhält man ein fast watteförmiges voluminöses Vlies, das so keine mechanische Festigkeit oder Faserverknüpfung aufweist. Eine mechanische Bindung und damit die notwendige Festigkeit, die zur Weiterverarbeitung-erforderlich ist, erhält man durch Zugabe eines Bindemittels wie z.B. Polyvinylalkohol, Polyvinylacetat, Polymerstärke, Dextrin oder Latex. Den Grad der Dichte (g/cm³) und damit der Voluminösität bzw. Dicke stellt man durch anschließendes Kalandrieren ein. Das Flächengewicht (g/m²) wird über die Siebgeschwindigkeit oder den Fasereintrag in den Luftstrom gesteuert.

Die Erfindung wird im folgenden an Hand von Ausführungsbeispielen näher erläutert:

Die Filtercigarette weist einen durch ein Cigarettenpapier umgebenen Tabakstrang und einen mit dem Tabakstrang verbundenen Filter auf. Die Stopfdichte der Tabakmischung liegt zwischen 200 und 250 mg/ml. Der Zugwiderstand des Strangs liegt zwischen 6 und 8,77 kPa (45 und 65 mmWS), geschlossen gemessen.

Das Cigarettenpapier hat eine niedrige bis mittlere Luftdurchlässigkeit im Bereich von 15 bis 50 cm³/min/cm²/kPa (Coresta-Einheiten). Das Strangausbeute-Verhältnis Nikotin*10/Kondensat der Tabakmischung sollte zwischen 0,6 und 0,9 liegen.

Der Filter besteht aus dem zusammengefalteten ungekrimpten Air-Laid-Vlies und ist von einem porösen Umhüllungspapier umgeben. Ein zonenporöses Belagpapier umgibt das Umhüllungspapier und dient zur Befestigung des Filters am Tabakstrang. Dabei wird die Luftdurchlässigkeit der porösen Zone des Belagpapiers so gewählt, daß sich in Verbindung mit dem darunterliegenden Umhüllungspapier der gewünschte Filterventilationsgrad ergibt. Versuche mit einem solchen Filter haben in Kombination mit dem spezifizierten Tabakstrang zu einer Kondensat-Ausbeute von 6 bis 12 mg und einer Nikotin-Ausbeute von maximal 1 mg geführt. Tests mit geübten Rauchern zeigten, daß derartige Cigaretten sich nicht von konventionell mit Acetatfiltern hergestellten unterscheiden ließen.

## Patentansprüche

1. Filtercigarette mit einem biologisch abbaubaren Filter mit:
a) einem durch ein Cigarettenpapier umgebenen Tabakstrang;
b) einem aus nach dem Air-Laid-Verfahren hergestellten Cellulosevlies hergestellten Filter mit normaler Retentionsleistung; und mit
c) einer in Umfangsrichtung verlaufenden Filter-Ventilationszone;
die Kombination folgender Merkmale zeigend:
d) der Filter hat eine Kondensat-Retentionsleistung von 40 bis 60 %;
e) das Cellulosevlies ist ungekrimpt;
f) das Strangausbeute-Verhältnis Nikotin/Kondensat des Tabakstrangs liegt zwischen 0,6 und 0,9;
g) die Stopfdichte der Tabakmischung des Tabakstrangs liegt zwischen 200 und 250 mg/ml;
h) der Zugwiderstand des Tabakstrangs liegt zwischen 6 und 8,77 kPa (45 und 65 mmWS), geschlossen gemessen;
i) die Luftdurchlässigkeit des Cigarettenpapiers beträgt 15 bis 50 cm³/min/cm²/kPa (Coresta-Einheiten); und
j) der Filterventilationsgrad beträgt 15 bis 50 %.

2. Filtercigarette nach Anspruch 1, **dadurch gekennzeichnet, daß** die Ventilationszone durch eine Kombination poröser Umhüllungs- und Belagpapiere gebildet wird, die mindestens 10 mm vom mundseitigen Ende des Filters beginnt.

3. Filtercigarette nach Anspruch 1, **dadurch gekennzeichnet, daß** die Ventilationszone an der fertigen Cigarette mechanisch oder durch Laserstrahlen hergestellt wird.

4. Filtercigarette nach Anspruch 2, **dadurch gekennzeichnet, daß** die Ventilationszone durch eine oder zwei Reihe(n) von Ventilations-öffnungen gebildet ist, die mindestens 10 mm vom mundseitigen Ende des Filters entfernt ist (sind).

5. Filtercigarette nach einem der Ansprüche 1 bis 4, **dadurch gekennzeichnet, daß** der Filter aus einem ungekrimpten Cellulosevlies mit einer Dicke von 0,5 bis 1,5 mm besteht.

6. Filtercigarette nach einem der Ansprüche 1 bis 5, **dadurch gekennzeichnet, daß** der Filter aus einem ungekrimpten Cellulosevlies mit einer Breite von 10 bis 15 cm besteht.

## Claims

1. A filter cigarette having a biodegradable filter having:
a) a tobacco string surrounded by a cigarette paper;
b) a filter produced from cellulose mat produced according to the air laid process, having a normal retention capacity; and having
c) a filter ventilation zone that runs in the peripheral direction;
displaying the combination of the following properties:
d) the filter has a condensate retention capacity of 40 to 60 %;
e) the cellulose mat is unmoistened;
f) the string yield ratio of nicotine/condensate of the tobacco string lies between 0.6 and 0.9;
g) the packing density of the tobacco mixture of the tobacco string lies between 200 and 250 mg/ml;
h) the resistance to draw of the tobacco string lies between 6 and 8.77 kPa (45 and 65 mmWS), measured closed;
i) the air permeability of the cigarette paper is 15 to 50 cm³/min/cm²/kPa (Coresta units); and
j) the degree of ventilation of the filter is 15 to 50 %.

2. A filter cigarette according to Claim 1,
**characterised in that** the ventilation zone is formed by a combination of porous wrapping and coating papers, and begins at least 10 mm from the mouth-side end of the filter.

3. A filter cigarette according to Claim 1,
**characterised in that** the ventilation zone on the finished cigarette is produced mechanically or by laser beams.

4. A filter cigarette according to Claim 2,
**characterised in that** the ventilation zone is formed by one or two row(s) of ventilation openings, which is (are) at least 10 mm from the mouth-side end of the filter.

5. A filter cigarette according to one of Claims 1 to 4,
**characterised in that** the filter is made from an unmoistened cellulose mat having a thickness of 0.5 to 1.5 mm.

6. A filter cigarette according to one of Claims 1 to 5,
**characterised in that** the filter is made from an unmoistened cellulose mat having a width of 10 to 15 cm.

## Revendications

1. Cigarette à filtre à filtre biodégradable comportant :
a) un cylindre de tabac entouré d'un papier à cigarette ;
b) un filtre fabriqué à partir d'un non-tissé cellulosique fabriqué selon le procédé à jet d'air et possédant un pouvoir de rétention normal ; et
c) une zone de ventilation du filtre s'étendant dans la direction périphérique ;
présentant la combinaison de caractéristiques suivante :
d) le filtre a un pouvoir de rétention du condensat de 40 à 60 % ;
e) le non-tissé de cellulose est non rétréci ;
f) le rendement du cylindre nicotine/condensat du cylindre de tabac est compris entre 0,6 et 0,9 ;
g) la densité spécifique du mélange de tabac du cylindre de tabac est comprise entre 200 et 250 mg/ml ;
h) la résistance à la traction du cylindre de tabac est comprise entre 6 et 8,77 kPa (45 et 65 mmWS), mesurée à l'état fermé ;
i) la perméabilité à l'air du papier à cigarette est comprise entre 15 et 50 cm³/min/cm²/kPa (unités Coresta); et
j) le degré de ventilation du filtre est compris entre 15 et 50 %.

2. Cigarette à filtre selon la revendication 1, **caractérisée en ce que** la zone de ventilation est formée par une combinaison de papiers d'enveloppe et de doublage poreux qui commence au moins à 10 mm de l'extrémité du filtre côté bouche.

3. Cigarette à filtre selon la revendication 1, **caractérisée en ce que** la zone de ventilation est fabriquée mécaniquement ou par rayonnement laser sur la cigarette finie.

4. Cigarette à filtre selon la revendication 2, **caractérisée en ce que** la zone de ventilation est constituée par une ou deux rangées d'orifices de ventilation qui sont au moins éloignées de 10 mm de l'extrémité du filtre côté bouche.

5. Cigarette à filtre selon l'une des revendications 1 à 4, **caractérisée en ce que** le filtre est composé d'un non-tissé cellulosique non rétréci ayant une épaisseur de 0,5 à 1,5 mm.

6. Cigarette à filtre selon l'une des revendications 1 à 5, **caractérisée en ce que** le filtre est fait d'un non-tissé cellulosique non rétréci ayant une largeur de 10 à 15 cm.
